# FASCICULE DE BREVET EUROPEEN

(11) **EP 3 336 307 B1**
(45) Date de publication et mention de la délivrance du brevet: **23.10.2019**
(21) Numéro de dépôt: 17207121.9
(22) Date de dépôt: 13.12.2017
(51) Int. Cl.: E21F 1/04

(54) **DISPOSITIF ET PROCÉDÉ DE REMPLISSAGE DE CARTOUCHES DE TUYAU**
VORRICHTUNG UND VERFAHREN ZUM FÜLLEN VON SCHLAUCHPATRONEN
DEVICE AND METHOD FOR FILLING PIPE CARTRIDGES

(30) Priorité: 15.12.2016 FR 1662519
(43) Date de publication de la demande: 20.06.2018
(73) Titulaire: Sema, 92000 Nanterre (FR)
(72) Inventeur: LAUBIE, Charles, 1150 Bruxelles (BE)
(74) Mandataire: Cabinet Netter

(56) Documents cités:
- DE-A1- 2 939 155

## Description

L'invention concerne le domaine des conduits d'aération souples du type utilisé notamment lors du forage de tunnel. Elle concerne également des organes de mise en oeuvre du conduit d'aération.

Lors du forage d'un tunnel, d'un puits de mine ou de toute autre galerie souterraine, on doit faire arriver de l'air frais à proximité du front de forage.

Pour ce faire, on utilise généralement un conduit d'aération, aussi appelé gaine d'aération dans la technique, menant de l'extérieur du forage, à l'air libre au front de forage. On peut alors souffler de l'air frais dans ce conduit à partir d'un ventilateur disposé à l'extérieur ou à l'intérieur.

Bien entendu, le conduit d'aération doit être rallongé à mesure que le front de forage avance.

On réalise les conduits d'aération en déployant un long tuyau souple et fin, le plus souvent en matière textile. Un tel tuyau est généralement appelé « ventube » dans la technique.

On utilise alors un dispositif que l'on pourrait qualifier de distributeur. Le distributeur comprend une pièce cylindrique ou noyau sur laquelle une portion longitudinale de tuyau souple est enfilée et troussée. Le noyau est maintenu dans l'espace intérieur creux d'un châssis, de manière solidaire à celui-ci. Une pièce tronconique, parfois appelée « cône de distribution », se raccorde coaxialement au noyau, de manière à s'évaser en s'éloignant de celui-ci.

Pour former une section de gaine d'aération, on fait avancer le distributeur au fur et à mesure que le forage progresse : par effet de tension, une portion de tuyau dont la longueur correspond à l'avance du distributeur, se trouve retirée du noyau, mise à son diamètre nominal en passant autour du cône de distribution, et finalement déployée.

Pour la plupart des applications cependant, la longueur de la section de tuyau que le distributeur peut contenir, en général de l'ordre d'une centaine de mètres ne suffit pas à achever le forage. Lorsque le distributeur est vide, on le ressort à l'extérieur du forage et on le recharge avec une nouvelle section de tuyau.

Avant son montage sur le noyau, le tuyau se trouve replié sur lui-même en bande, c'est-à-dire que sa section transversale présente une allure aplatie. Cela permet le stockage de longueurs importantes de tuyau sous forme compacte, par exemple en bobine, à la manière des tuyaux couramment utilisés par les pompiers, ou en paquet, où la bande est pliée en accordéon et entassée.

Pour recharger le distributeur, le tuyau ainsi stocké doit être déplié, enfilé et troussé sur le noyau, à la main. Cette opération s'avère fastidieuse et difficile, en particulier lorsqu'il faut faire pénétrer le tuyau dans l'espace annulaire compris entre l'extérieur du noyau et la paroi de l'espace intérieur creux. Le rechargement implique le plus souvent de disposer le distributeur de manière que son noyau s'étende verticalement et d'aménager une zone de travail spécifique, où une tour de sécurité est érigée pour les opérateurs : le noyau s'étend en effet sur plusieurs mètres en longueur (généralement aux alentours de trois mètres) et en diamètre (généralement au voisinage de deux mètres). Ces opérateurs utilisent alors de longs bâtons pour pousser le tuyau à l'intérieur du distributeur, entre le noyau et la paroi de l'espace intérieur creux, ce qui rend la manipulation assez imprécise. En pratique, il n'est pas rare qu'une journée complète de travail soit nécessaire à quatre opérateurs pour recharger le distributeur.

Le rechargement d'un distributeur s'avère donc une opération longue et coûteuse qui implique en outre la mise hors service du distributeur pendant toute la durée de l'opération.
DE2939155 concerne un dispositif de stockage et de récupération de canal d'aérage. comprenant un bâti de support.

Le brevet FR 2 960 617 est venu proposer un procédé de mise en place d'un conduit d'aération dans lequel on déploie, à l'aide d'un distributeur, un tuyau replié en bande en vue de former une portion de conduit, ledit distributeur comprenant un châssis doté d'un espace intérieur creux dans lequel est fixé un support sur lequel une section de tuyau a été enfilée et troussée, le support étant prolongé par un cône de déploiement, ledit procédé comprenant, en fin de déploiement de la section de tuyau, une phase de rechargement comprenant les étapes suivantes :
a) détacher le cône de déploiement du châssis ;
b) installer une nouvelle section de tuyau sur le support en position de déploiement ;
c) rattacher le cône de déploiement au châssis ;
d) relier la nouvelle section de tuyau à une portion de conduit.

L'étape b) comprend les opérations de sortir le support dépourvu de tuyau de l'espace intérieur creux et d'installer, en position de déploiement dans l'espace intérieur creux, une cartouche comprenant un nouveau support analogue au support de l'opération précédente et une nouvelle section de tuyau, enfilé et troussé sur ce nouveau support. Ceci permet de recharger un distributeur avec une cartouche comprenant une section de tuyau. Une fois la cartouche du distributeur vidée de sa section de tuyau, elle peut être remplacée par une nouvelle cartouche, sur le support de laquelle une nouvelle section de tuyau a été enfilée et troussée. Le temps nécessaire au rechargement du distributeur s'en est ainsi trouvé réduit au minimum. Le distributeur reste à proximité du front de forage pendant toute la durée de l'opération de rechargement. La cartouche elle-même peut être chargée/rechargée hors du châssis.

La Demanderesse a identifié un besoin de faciliter la charge/recharge de la cartouche.

Un but est de réduire la pénibilité et le temps de main d'oeuvre nécessaire à la recharge de la cartouche.

A cet effet, l'invention propose un dispositif de remplissage de cartouche de tuyau replié en vue de former une portion de conduit d'aération, comprenant un bâti de support et de transport muni d'au moins trois pieds, deux côtés opposés ou adjacents supportés par le bâti et définissant entre eux un espace de réception d'une cartouche de tuyau, deux marchepieds supportés par les côtés, mobiles en hauteur et disposés d'un côté et de l'autre dudit espace, chaque côté comprenant un garde-corps, un organe de support de cartouche de tuyau ménagé sur le bâti, au moins un orifice de soufflage ménagé dans une zone centrale dudit organe de support, et un générateur d'air chaud apte à débiter dans ledit orifice pour souffler dans la cartouche et dans le tuyau lors du remplissage de la cartouche par le tuyau. La température et le débit de l'air soufflé sont choisis suivant la matière et le diamètre du tuyau de ventilation.

Le soufflage d'air chaud permet la mise en forme du tuyau ainsi qu'un ramollissement de ses parois. Ainsi, le tuyau se présente dans une forme circulaire optimale pour le troussage et gagne en souplesse. Les marchepieds permettent à deux opérateurs de travailler au troussage du tuyau à une hauteur confortable et en sécurité. Leur travail est facilité par la mise en forme et le ramollissement du tuyau.

Dans un mode de réalisation, le bâti de support et de transport est triangulaire et muni de trois pieds. Une adaptation à des terrains inégaux est assurée.

Dans un mode de réalisation, le bâti de support et de transport est rectangulaire et muni de quatre pieds. Une excellente stabilité est obtenue.

Dans un mode de réalisation, le bâti de support et de transport est muni de surfaces de réception de fourche d'un engin de manutention à fourche. Le bâti peut ainsi être chargé sur un véhicule ou encore déplacé de manière aisée.

Dans un mode de réalisation, le générateur d'air chaud est relié fluidiquement par une conduite flexible audit orifice. Le générateur d'air chaud peut ainsi être disposé d'une manière facilitant la circulation autour du dispositif.

Dans un mode de réalisation, le générateur d'air chaud est relié fluidiquement par une conduite rigide audit orifice. Le générateur d'air chaud forme alors un ensemble avec le dispositif, ensemble qui peut être manipulé de manière unitaire.

Dans un mode de réalisation, les garde-corps sont mobiles en hauteur. Les garde-corps peuvent ainsi s'adapter à la hauteur de troussage du tuyau et la hauteur de travail.

Dans un mode de réalisation, les garde-corps et les marchepieds sont solidaires. Leur réglage en hauteur s'effectue ainsi de manière simultanée.

L'invention propose un procédé de remplissage d'une cartouche par un tuyau pour former une cartouche remplie de tuyau replié en vue de former une portion de conduit d'aération, comprenant :
- fournir un dispositif de remplissage comprenant un bâti de support et de transport muni d'au moins trois pieds,
- fournir un générateur d'air chaud et le raccorder à au moins un orifice de soufflage ménagé dans une zone centrale d'un organe de support de cartouche de tuyau ménagé sur le bâti,
- disposer une cartouche vide sur l'organe de support dans un espace de réception formé entre deux côtés opposés ou adjacents supportés par le bâti, chaque côté comprenant un garde-corps,
- amener un tuyau déployé au-dessus de la cartouche,
- souffler de l'air chaud dans ledit au moins un orifice de soufflage, l'air chaud mettant le tuyau en forme et le ramollissant,
- descendre progressivement le tuyau sur la cartouche et le trousser pour en réduire la longueur,
- au cours de ladite descente, ajuster en hauteur des marchepieds supportés par les côtés, mobiles en hauteur et disposés d'un côté et de l'autre dudit espace.

Dans un mode de réalisation, le procédé comprend les étapes de mettre les marchepieds en position basse avant la descente du tuyau sur la cartouche et de les ajuster en les remontant au cours de la descente du tuyau.

La présente invention sera mieux comprise à la lecture de la description détaillée d'un mode de réalisation pris à titre d'exemple nullement limitatif et illustré sur les dessins annexés :
- la figure 1 est une vue en perspective du dispositif de remplissage selon un aspect de l'invention ;
- la figure 2 est une vue en perspective selon un angle sensiblement perpendiculaire à la figure 1 ;
- la figure 3 est une vue de détail de la figure 1 ; et
- la figure 4 est une vue en perspective du dispositif en cours de remplissage.

Tel qu'illustré sur les figures, le dispositif de remplissage 1 vise à faciliter la charge et la recharge d'une cartouche de stockage de tuyau replié . Le pliage du tuyau permet ultérieurement de former une portion de conduit d'aération. L'opération de remplissage se déroule en général à l'extérieur, sur le chantier, à proximité immédiate de l'entrée du tunnel en cours de forage ou de fonçage. La cartouche peut être selon le brevet FR 2 960 617 auquel le lecteur est invité à se reporter.

Le dispositif de remplissage 1 comprend un bâti 2 et deux côtés 3 et 4 supportés le bâti 2. Dans le mode de réalisation représenté, les côtés 3 et 4 sont opposés et symétriques par rapport à un plan vertical. Le dispositif de remplissage dans son ensemble est symétrique par rapport audit plan vertical. En variante, les côtés peuvent être adjacents.

Les côtés 3 et 4 définissent entre eux un espace de réception 5 d'une cartouche de tuyau. L'espace de réception 5 est libre par le haut. De la sorte, un tuyau peut être amené par le dessus pour le remplissage de la cartouche. L'espace de réception 5 est également dégagé sur au moins une surface avant du dispositif de remplissage 1, ici, deux surfaces, avant et arrière, laissées libres par les côtés 3 et 4.

Le bâti 2 comprend des pieds 6, ici au nombre de quatre. Le bâti 2 présente une forme rectangulaire en vue de dessus. Les pieds 6 sont prévus pour reposer sur le sol. Les pieds 6 permettent de surélever le dispositif de remplissage 1 d'environ dix à trente centimètres, le dégageant ainsi de la boue souvent présente sur un chantier.

Le bâti 2 comprend un châssis 7 reposant sur les pieds 6. Ici, les pieds 6 sont situés aux extrémités longitudinales et latérales du châssis 7. Le châssis 7 se présente sous la forme d'un ensemble mécano-soudé. Le châssis 7 offre une surface supérieure formant organe de support 8 pour la cartouche de tuyau. L'organe de support 8 peut être plan. Le bâti 2 comprend également des jambes de force 9 situées entre les pieds 6 et le châssis 7 dans le sens de la longueur ainsi que dans le sens de la largeur du châssis 7. Les jambes de force 9 peuvent se présenter sous la forme de triangles de tôle soudés au pied 6 et au châssis 7. Chaque pied 6 est donc associé à deux jambes de force 9 perpendiculaires l'une par rapport à l'autre.

Le bâti 2 comprend également, en surface inférieure du châssis 7, deux poutres 10 tubulaires parallèles de section rectangulaire. Les poutres 10 sont parallèles l'une à l'autre. Les poutres 10 sont situées à distance des pieds 6. Les poutres 10 s'étendent dans le sens de la largeur du bâti 2. Les poutres 10 sont fixées, par exemple soudées, au châssis 7. Les poutres 10 présentent en section deux petits côtés verticaux et deux grands côtés l'un en contact avec la surface inférieure du châssis 7, l'autre situé plus bas, à distance du sol. On évite ainsi que les poutres 10 soient en contact avec le sol.

La paroi supérieure des poutres 10 forme une surface de réception 11 des fourches d'un engin de manutention à fourche. En d'autres termes, pour déplacer le dispositif de remplissage 1, on amène les fourches d'un engin de manutention à fourche dans les poutres tubulaires 10 et on lève la fourche. Le dispositif de remplissage 1 est alors stable sur les fourches en raison de la structure des poutres tubulaires 10. L'engin de manutention à fourche peut être une grue de chantier, une grue de camion, un chariot élévateur, etc.

L'organe de support 8 de cartouche formé par la surface supérieure du châssis 7 comprend une zone centrale 8a dans laquelle est ménagé un orifice 12. L'organe de support 8 présente une forme rectangulaire échancrée dans les coins par les côtés 3 et 4. Dans le mode de réalisation représenté, l'orifice 12 est au centre du bâti 2. L'orifice 12 est circulaire. L'orifice 12 traverse le châssis 7. L'orifice 12 est relié par une conduite 13 à un générateur d'air chaud 14 pour liaison aéraulique. La conduite 13 peut être rigide ou flexible comme illustré ici. La conduite 13 est à paroi étanche.

Le générateur d'air chaud 14 peut être à motorisation électrique et à résistance électrique. Le générateur d'air chaud 14 peut être muni d'un câble d'alimentation 15. Le générateur d'air chaud peut également être pourvu d'un ventilateur électrique et d'un brûleur à gaz ou à carburant liquide. Le générateur d'air chaud 14 et la conduite 13 permettent de débiter de l'air chaud dans l'orifice 12. Comme cela est visible sur la figure 4, l'air chaud passe alors dans le tuyau situé au-dessus et tend à le mettre en forme, c'est-à-dire à le gonfler dans une certaine mesure, plus précisément à en écarter les parois. L'air chaud provoque également un ramollissement de la matière du tuyau souple qui rend plus facile son troussage. Le générateur d'air chaud 14 peut être disposé à côté du bâti 2, comme représenté, ou sous le châssis 7, ou encore sur le châssis 7 et sous un marchepied 16.

Chaque côté 3, 4 comprend deux poteaux 23, 24 respectivement. Dans le mode de réalisation représenté, chaque poteau 23, 24 est situé dans le prolongement d'un pied 6. Plus particulièrement, chaque poteau 23, 24 peut être venu d'une pièce avec un pied 6. Chaque poteau 23, 24 comprend essentiellement un tube creux, par exemple de section carrée. La hauteur des poteaux 23, 24 est égale. La hauteur des poteaux 23, 24 peut être de l'ordre de deux à trois mètres.

Des trous traversants 25 sont ménagés dans chaque poteau 23,24. Les trous traversants 25 traversent le poteau 23, 24 d'une face à une face opposée. Plusieurs trous traversants 25 sont ménagés dans chaque poteau 23, 24, dans l'exemple illustré cinq trous sont prévus. Les trous traversants 25 d'un poteau 23, 24 sont régulièrement espacés. Chaque trou traversant 25 d'un poteau 23 est aligné avec un trou traversant 25 de l'autre poteau 23. Chaque trou traversant 25 d'un poteau 24 est aligné avec un trou traversant 25 de l'autre poteau 24. Les trous traversants 25 sont horizontaux. Lorsque les pieds 6 reposent sur une surface horizontale, les poteaux 23, 24 sont sensiblement verticaux.

Le dispositif 1 comprend également un marchepied 16 supporté par les deux poteaux 23 du côté 3 et un marchepied 16 supporté par les deux poteaux 24 du côté 4. Les marchepieds 16 sont identiques. Chaque marchepied 16 comprend une surface de support 17 prévue pour supporter les pieds d'un opérateur, deux organes de guidage 18 prévus pour guider le marchepied 16 le long des côtés 3, 4, notamment des poteaux 23, 24 et une pièce de liaison 19 disposée entre la surface de support 17 et l'organe de coulissement 18. Le marchepied 16 peut être fabriqué en tôle pliée et soudée.

La surface de support 17 présente une forme rectangulaire. La surface de support 17 est rugueuse, par exemple pourvue d'un revêtement anti-glissement. La surface de support 17 peut être pourvue de découpes favorisant l'adhérence. La surface de support 17 s'étend d'un poteau à l'autre d'une paire de poteaux 23, 24. La surface de support 17 est en saillie du côté des pieds 23, 24 opposée à l'espace de réception 5. La surface de support 17 est en saillie par rapport aux pieds 6.

La surface de support 17 est légèrement en retrait par rapport au plan de la face interne de chaque paire de poteaux 23, 24. En d'autres termes, la surface de support 17 comprend deux grands côtés dans le sens de la largeur du châssis 7 et deux petits côtés parallèles aux grands côtés du châssis 7.

Chaque organe de coulissement 18 présente en section dans un plan horizontal une forme générale en U. Chaque organe de coulissement 18 entoure un poteau 23, 24 sur trois côtés. Le côté du poteau 23, 24 disposé en regard de l'espace de réception 5 est libre. L'organe de réception 18 peut être formé par une tôle pliée selon deux lignes parallèles. Chaque organe de coulissement 18 est prévu avec un trou traversant prévu pour pouvoir s'aligner avec un trou traversant 25 d'un des poteaux 23, 24 et recevoir une goupille 20. La goupille 20 passe dans le trou traversant de l'organe de coulissement 18 et dans le trou traversant 25 pour maintenir le marchepied 16 dans une position déterminée en hauteur. La goupille 20 traverse l'organe de coulissement 18 et le poteau 23, 24 et fait saillie de l'autre côté.

La pièce de liaison 19 présente une forme générale triangulaire. La pièce de liaison 19 peut être un flanc de tôle soudé sur une arête de l'organe de liaison 18 et venue de pliage dans le prolongement de la surface 17. La pièce de liaison 19 s'étend sur toute la largeur de la surface 17 assurant ainsi une bonne rigidité. Dans le mode de réalisation représenté, le marchepied 16 est fixé au deuxième étage de trous traversants 25 dans les poteaux 23, 24, sur cinq étages.

Chaque côté 3, 4 comprend également un garde-corps 33, 34. Chaque garde-corps 33, 34 est réglable en hauteur le long des poteaux 23, 24. Chaque garde-corps 33, 34 est fixé à deux poteaux 23, 24 par deux goupilles 30. Les goupilles 30 sont avantageusement de diamètre inférieur aux goupilles 20.

Chaque garde-corps 33, 34 comprend une barre 36 coudée en C et deux organes de coulissement 38 analogues aux organes de coulissement 28 des marchepieds 16. La barre 36 peut être de section tubulaire. La barre 36 est fixée, par exemple par soudure, à chacune de ses extrémités à l'un des organes de coulissement 38. La barre 36 est fixée à une face des organes de coulissement 38 située à l'opposé de l'espace de réception 5.

Le garde-corps 33, 34 est prévu pour subir essentiellement un effort horizontal, empêchant un opérateur de tomber. Ainsi, la hauteur de l'organe de coulissement 38 est plus faible que la hauteur de l'organe de coulissement 18 qui doit reprendre le poids de l'opérateur. Les goupilles 30 sont prévues passer dans les trous 25 des poteaux 23, 24 tout en étant disposées au-dessus des marchepieds 16. Dans le mode de réalisation représentée, les garde-corps 33, 34 sont disposés à la hauteur maximale avec la goupille 30 dans les trous traversants 25 supérieurs.

Le marchepied 16 devant essentiellement reprendre la masse d'un opérateur s'exerçant sur la surface 17 généralement en porte à faux par rapport aux poteaux 23, 24, le trou traversant prévu dans l'organe de liaison 18 est situé dans une portion supérieure dudit organe de liaison 18 afin de profiter de l'effet de levier offert par la longueur de l'organe de liaison 18.

La barre 36 des garde-corps 33, 34 s'étend avantageusement plus loin du châssis 7 dans le sens horizontal que le marchepied 16. Ainsi, un opérateur monté sur le marchepied 16 dispose d'un espace de travail délimité par la barre 36 du garde-corps 33, 34. En d'autres termes, la barre 36 comprend une première portion parallèle au grand côté du châssis 7, une deuxième portion parallèle au grand côté du châssis 7, et une portion de fond parallèle au petit côté du châssis 7.

Dans le mode de réalisation représenté, un garde-corps 33, 34 est séparé du marchepied 16 du côté 3, 4 concerné. Sur la figure 1, le garde-corps 33, 34 est fixé à trois trous 25 au-dessus du marchepied 16 laissant ainsi deux trous 25 libres intermédiaires. Sur la figure 4, les poteaux 23, 24 sont plus hauts que dans les modes précédentes et permettent un positionnement plus haut des garde-corps 33, 34. Les poteaux 23, 24 ont alors sept trous 25.

Dans un mode de réalisation alternatif, le garde-corps 33, 34 est lié au marchepied 16 du côté 33, 34 correspondant. La liaison peut être assurée par un tirant s'étendant le long d'une face de chaque poteau 23, 24. Le tirant peut être une barre métallique, par exemple un fer plat, ou encore une sangle.

Le tirant peut également se présenter sous la forme d'un profilé soudé au garde-corps 33, 34 et au marchepied 16 correspondant. Le profilé soudé peut présenter la même forme en coupe transversale que l'organe de coulissement 38 et l'organe de coulissement 18. En d'autres termes, on peut prévoir un organe de coulissement commun au garde-corps 33, 34 et au marchepied 16 correspondant s'étendant sur la hauteur séparant ledit garde-corps 33, 34 dudit marchepied 16. Dans ce cas, la présence des goupilles 20 du marchepied 16 devient facultative. Les goupilles 30 disposées en position haute correspondant au garde-corps 33, 34 peuvent suffire à reporter la charge de l'ensemble marchepied-garde-corps sur les poteaux 23, 24.

Grâce au dispositif de remplissage 1, on peut venir remplir une cartouche par un tuyau souple pour fournir une cartouche remplie de tuyau replié axialement en :
- Amenant un dispositif de remplissage à un emplacement de travail. En pratique, on choisira un emplacement de travail au sol sensiblement horizontal.
- Fournissant un générateur d'air chaud 14.
- Le raccordant à l'orifice de soufflage 12. L'orifice de soufflage 12 est ménagé dans une zone centrale de l'organe de support de cartouche de tuyau se trouvant sur le bâti 2.
- Disposant une cartouche vide 40, visible sur la figure 4, sur l'organe de support 8 dans l'espace de réception 5. L'organe de réception 5 est formé entre les côtés 3 et 4, ici opposés. Les côtés 3 et 4 sont supportés par le bâti 2. Chaque côté comprend un garde-corps 33, 34.
- Amenant un tuyau déployé 41 au-dessus de la cartouche 40,
- Soufflant de l'air chaud dans l'orifice de soufflage 12. L'air chaud traverse la cartouche vide 40 et se déplace dans le tuyau déployé 41 en favorisant sa mise en forme circulaire et en ramollissant sa paroi.
- En descendant progressivement le tuyau 41 sur la cartouche 40 et en le troussant dans une région de troussage 42 pour en réduire la longueur. On entend ici par trousser le fait de faire passer le tuyau d'une forme approximativement circulaire et allongée à une forme circulaire et formant des plis.
- Au cours de la descente du tuyau, ajustant en hauteur les marchepieds 16 supportés par les côtés 3, 4, mobiles en hauteur et disposés d'un côté et de l'autre de l'espace de réception 5.

Avantageusement, également en mettant les marchepieds 16 en position basse avant la descente du tuyau 41 sur la cartouche 40 et en les ajustant au fur et à mesure en les remontant au cours de la descente et du tuyau, notamment au cours du troussage du tuyau.

En outre, la cartouche peut être équipée d'une enveloppe extérieure 43 tenue à la cartouche proprement dite 40 par des sangles 44.

Le rôle de l'enveloppe 43 consiste à :
- délimiter extérieurement l'espace de troussage,
- permettre un troussage réparti et régulier,
- protéger le tuyau d'accrocs extérieurs.

## Revendications

1. Dispositif de remplissage (1) de cartouche de tuyau replié en vue de former une portion de conduit d'aération, comprenant un bâti (2) de support et de transport muni d'au moins trois pieds, deux côtés (3, 4) opposés ou adjacents supportés par le bâti (2) et définissant entre eux un espace de réception (5) d'une cartouche de tuyau, deux marchepieds (16) supportés par les côtés, mobiles en hauteur et disposés d'un côté et de l'autre dudit espace (5), chaque côté (3, 4) comprenant un garde-corps (33, 34), un organe de support (8) de cartouche de tuyau ménagé sur le bâti, au moins un orifice de soufflage (12) ménagé dans une zone centrale (8a) dudit organe de support (8), et un générateur d'air chaud (14) apte à débiter dans ledit orifice (12) pour souffler dans la cartouche et dans le tuyau lors du remplissage de la cartouche par le tuyau.

2. Dispositif selon la revendication 1, dans lequel le bâti de support et de transport est triangulaire et muni de trois pieds (6).

3. Dispositif selon la revendication 1, dans lequel le bâti de support et de transport est rectangulaire et muni de quatre pieds (6).

4. Dispositif selon l'une des revendications précédentes, dans lequel le bâti (2) de support et de transport est muni de surfaces de réception (11) de fourches d'un engin de manutention à fourches.

5. Dispositif selon l'une des revendications précédentes, dans lequel le générateur d'air chaud (14) est relié fluidiquement par une conduite (13) flexible ou rigide audit orifice de soufflage.

6. Dispositif selon l'une des revendications précédentes, dans lequel les garde-corps (33, 34) sont mobiles en hauteur.

7. Dispositif selon l'une des revendications précédentes, dans lequel les garde-corps (33, 34) et les marchepieds (16) sont solidaires.

8. Procédé de remplissage d'une cartouche par un tuyau pour former une cartouche remplie de tuyau replié en vue de former une portion de conduit d'aération, comprenant :
- fournir un dispositif de remplissage (1) comprenant un bâti (2) de support et de transport muni d'au moins trois pieds (6),
- fournir un générateur d'air chaud (14) et le raccorder à au moins un orifice de soufflage (12) ménagé dans une zone centrale (8a) d'un organe de support (8) de cartouche de tuyau ménagé sur le bâti (2),
- disposer une cartouche vide (40) sur l'organe de support dans un espace de réception (5) formé entre deux côtés (3, 4) opposés ou adjacents supportés par le bâti (2), chaque côté (3, 4) comprenant un garde-corps (33, 34),
- amener un tuyau déployé (41) au-dessus de la cartouche,
- souffler de l'air chaud dans ledit au moins un orifice de soufflage (12), l'air chaud met le tuyau en forme en le ramollissant,
- descendre progressivement le tuyau sur la cartouche et le trousser pour en réduire la longueur,
- au cours de ladite descente, ajuster en hauteur des marchepieds (16) supportés par les côtés (3, 4), mobiles en hauteur et disposés d'un côté et de l'autre dudit espace (5).

9. Procédé selon la revendication 8, comprenant : mettre les marchepieds (16) en position basse avant la descente du tuyau sur la cartouche et les ajuster en les remontant au cours de la descente du tuyau.

## Patentansprüche

1. Vorrichtung (1) zum Füllen einer gefalteten Schlauchpatrone, um einen Luftleitungsabschnitt zu bilden, umfassend einen Trag- und Transportrahmen (2), der mit mindestens drei Füßen, zwei gegenüberliegenden oder benachbarten Seiten (3, 4) versehen ist, die von dem Rahmen (2) getragen werden und zwischen denen ein Aufnahmeraum (5) für eine Schlauchpatrone definiert ist, zwei von den Seiten getragene Trittstufen (16), die höhenverstellbar sind und auf beiden Seiten des Raums (5) angeordnet sind, wobei jede Seite (3, 4) ein Geländer (33, 34) umfasst, ein auf dem Rahmen vorgesehenes Schlauchpatronenträgerelement (8), mindestens eine Blasöffnung (12), die in einer zentralen Zone (8a) des Trägerelements (8) vorgesehen ist, und einen Heißluftgenerator (14), der zum Ausstoß in die Öffnung (12) ausgelegt ist, um, während des Befüllens der Patrone durch den Schlauch, in die Patrone und den Schlauch zu blasen.

2. Vorrichtung nach Anspruch 1, wobei der Trag- und Transportrahmen dreieckig und mit drei Füßen (6) versehen ist.

3. Vorrichtung nach Anspruch 1, wobei der Trag- und Transportrahmen rechteckig ist und mit vier Füßen (6) versehen ist.

4. Vorrichtung nach einem der vorangehenden Ansprüche, wobei der Trag- und Transportrahmen (2) mit Gabelaufnahmeflächen (11) eines Gabelstaplers versehen ist.

5. Vorrichtung nach einem der vorangehenden Ansprüche, wobei der Heißluftgenerator (14) durch eine flexible oder starre Leitung (13) mit der Blasöffnung fluidisch verbunden ist.

6. Vorrichtung nach einem der vorangehenden Ansprüche, wobei die Geländer (33, 34) höhenverstellbar sind.

7. Vorrichtung nach einem der vorangehenden Ansprüche, wobei die Geländer (33, 34) und Trittstufen (16) integriert sind.

8. Verfahren zum Befüllen einer Patrone durch einen Schlauch, um eine Patrone zu bilden, die mit einem gefalteten Schlauch gefüllt ist, um einen Luftleitungsabschnitt zu bilden, umfassend:
- Bereitstellen einer Füllvorrichtung (1) umfassend einen Trag- und Transportrahmen (2), der mit mindestens drei Füßen (6) versehen ist,
- Bereitstellen eines Heißluftgenerators (14) und Verbinden desselben mit mindestens einer Blasöffnung (12), die in einer zentralen Zone (8a) eines auf dem Rahmen (2) vorgesehenen Schlauchpatronenträgerelements (8) vorgesehen ist,
- Anordnen einer leeren Patrone (40) auf dem Trägerelement in einem Aufnahmeraum (5), der zwischen zwei gegenüberliegenden oder benachbarten Seiten (3, 4) ausgebildet ist, die durch den Rahmen (2) getragen werden, wobei jede Seite (3, 4) ein Geländer (33, 34) umfasst,
- Überziehen eines entfalteten Schlauchs (41) über die Patrone,
- Einblasen von Heißluft in die mindestens eine Blasöffnung (12), wobei die Heißluft den Schlauch durch dessen Erweichen umformt,
- schrittweises Absenken des Schlauchs auf die Patrone und Aufrollen desselben, um dessen Länge zu reduzieren,
- während des Absenkens Einstellen der Höhe der von den Seiten (3, 4) getragenen Trittstufen (16), die höhenverstellbar sind und auf beiden Seiten des Raums (5) angeordnet sind.

9. Verfahren nach Anspruch 8, umfassend: Platzieren der Trittstufen (16) in der unteren Position, bevor der Schlauch auf die Patrone abgesenkt wird, und Einstellen derselben durch Anheben derselben während des Absenkens des Schlauchs.

## Claims

1. Filling device (1) for filling a folded pipe cartridge in order to form a ventilation duct portion comprising a support and transport frame (2) provided with at least three legs, two opposite or adjacent sides (3, 4) supported by the frame (2) and defining therebetween a receiving space (5) for receiving a pipe cartridge, two foot boards (16) supported by the sides, which can be moved in terms of height and disposed on either side of said space (5), each side (3, 4) comprising a guard rail (33, 34), a pipe cartridge support member (8) provided on the frame, at least one blowing port (12) made in a central area (8a) of said support member (8), and a hot air generator (14) capable of releasing into said port (12) in order to blow into the cartridge and into the pipe when filling the cartridge via the pipe.

2. Device according to claim 1, wherein the support and transport frame is triangular and has three legs (6).

3. Device according to claim 1, wherein the support and transport frame is rectangular and has four legs (6) .

4. Device according to one of the preceding claims, wherein the support and transport frame (2) is provided with receiving surfaces (11) for receiving forks of handling equipment equipped with forks.

5. Device according to one of the preceding claims, wherein the hot air generator (14) is in fluid connection via a flexible or rigid duct (13) with said blowing port.

6. Device according to one of the preceding claims, wherein the guard rails (33, 34) can be moved in terms of height.

7. Device according to one of the preceding claims, wherein the guard rails (33, 34) and the foot boards (16) are rigidly connected to one another.

8. Method for filling a cartridge via a pipe to form a filled cartridge of a folded pipe in order to form a ventilation duct portion comprising:
- supplying a filling device (1) comprising a support and transport frame (2) provided with at least three legs (6),
- supplying a hot air generator (14) and connecting same to at least one blowing port (12) made in a central area (8a) of a pipe cartridge support member (8) provided on the frame (2),
- disposing an empty cartridge (40) on the support member in a receiving space (5) formed between two opposite or adjacent sides (3, 4) supported by the frame (2), each side (3, 4) comprising a guard rail (33, 34),
- bringing a rolled-out pipe (41) above the cartridge,
- blowing hot air into said at least one blowing port (12), which hot air shapes the pipe by softening it,
- gradually lowering the pipe onto the cartridge and packing same to reduce the length thereof,
- during said lowering, adjusting the height of the foot boards (16) supported by the sides (3, 4), which can be moved in terms of height and disposed on either side of said space (5).

9. Method according to claim 8, comprising: positioning the foot boards (16) in the bottom position before lowering the pipe onto the cartridge and adjusting by raising them while lowering the pipe.
